# EUROPÄISCHE PATENTSCHRIFT

(11) **EP 0 361 058 B1**
(45) Veröffentlichungstag und Bekanntmachung des Hinweises auf die Patenterteilung: **31.03.1993**
(21) Anmeldenummer: 89115168.0
(22) Anmeldetag: 16.08.1989
(51) Int. Cl.: F27B 9/02, F27B 9/24, C21D 9/68, F27B 19/00, B21B 1/46

(54) **Ofenanlage zum Wärmen bzw. Nachwärmen von bandförmigem Wärmgut**
Furnace plant to heat and reheat strip
Installation avec four pour chauffer et réchauffer des feuillards

(30) Priorität: 03.09.1988 DE 3830027
(43) Veröffentlichungstag der Anmeldung: 04.04.1990
(73) Patentinhaber: DIDIER OFU ENGINEERING GMBH, 45127 Essen (DE)
(72) Erfinder: Patalon, Heinrich, D-4630 Bochum 6 (DE); Windhaus, Ernst, D-4100 Duisburg 17 (DE)
(74) Vertreter: Dahlkamp, Heinrich-Leo, Dipl.-Ing.

(56) Entgegenhaltungen:
- EP-A- 0 178 059
- EP-A- 0 264 459
- DE-A- 3 736 674
- DE-A- 3 740 619
- PATENT ABSTRACTS OF JAPAN, Band 7, Nr. 55 (M-198)[1200], 5. März 1983; & JP-A-202 907 (SHIN NIPPON SEITETSU K.K.) 13-12-1982

## Beschreibung

Die Erfindung betrifft eine Ofenanlange gemäß dem Gattungsbegriff nach Anspruch 1.

Durch eine Stranggießanlage wird in der Regel der Strangguß zuerst zu Dünnbrammen bzw. Vorbändern geformt und geschnitten, die dann als Wärmgutstücke in einer Wärmofenanlage auf eine vorgegebene Einlauftemperatur (z.B. 1.100 °C) für den Walzvorgang oder einen anderen Weiterverarbeitungsprozeß gebracht und der entsprechenden Werksanlage zugeleitet werden.

Aus wirtschaftlichen Gründen muß bei Störungen am und im Weiterverarbeitungswerk, also z.B. dem Walzwerk, die Stranggießanlage weiterarbeiten, um im ungünstigsten Fall wenigstens den bereits im Gießprozeß befindlichen Gießpfanneninhalt noch vergießen zu können. Hieraus ergibt sich die Notwendigkeit, die Strangguß-Teilstücke, wie Dünnbrammen und Vorbänder, zwischenzuspeichern.

Es ist bekannt, eine unmittelbare Abhängigkeit von Gießprozeß und Walzgeschwindigkeit zu vermeiden durch eine Zwischenspeicherung des stranggegossenen Vormaterials in Form von Coils oder in gestreckter Länge in Speicheröfen, aus denen heraus das Walzwerk versorgt wird (vgl. EP-A- 0 264 459). Mit diesen Speicheröfen können jedoch in der Regel die vorbeschriebenen Störungen im Walzwerk nicht aufgefangen werden, da die Menge des zu speichernden Vormaterials mindestens bei einer längeren Unterbrechung jede größtmögliche Aufnahmekapazität der Speicheröfen übertrifft, so daß der Strangguß in seinem Austritt unterbrochen werden muß.

Der Erfindung liegt die Aufgabe zugrunde, eine wirtschaftlich und rationell arbeitende Ofenanlage zu schaffen, mit der Unterbrechungen am und im Walzwerk bzw. in der Weiterverarbeitung mindestens bis zur völligen Entleerung der bereits im Gießprozeß befindlichen Gießpfanne mit geringstmöglichem Aufwand und Energie- sowie Zeitverlust ausgeglichen werden kann.

Diese Aufgabe wird durch das Kennzeichen des Anspruchs 1 gelöst.

Hierdurch wird ermöglicht, daß die vom Strangguß abgetrennten Vorbänder bzw. Dünnbrammen vom Wärmofen selektiv zur Weiterverarbeitung oder, bei einer Störung in der weiterverarbeitenden Anlage, einer passenden Speicherung zugeführt werden, aus der das Wärmgut nach Beseitigung der Störung auf direktem Weg zu seiner Weiterverarbeitung erneut vom Wärmofen aufgenommen und relativ kurzzeitig auf Einlauftemperatur für die Weiterverarbeitung erwärmt wird.

Hierfür ist es zweckmäßig, wenn die Ofenanlage gemaß Anspruch 2 ausgebildet ist, wodurch insbesondere der Platzaufwand für den oder die Speicheröfen relativ gering gehalten werden kann.

Für nicht zu Coils wickelbares Vormaterial wird vorteilhaft die Ofenanlage nach Anspruch 3 ausgestattet. Auch diese Anlage gewährleistet ohne besonderen Aufwand einen direkten Förderweg aus dem Speicherofen durch den Wärmofen zur Weiterverarbeitung.

Zur Sicherheit, daß bei Störung des Walzvorgangs niemals auch der Stranggießvorgang bis zum Entleeren der bereits im Betrieb befindlichen Gießpfanne abgebrochen werden muß, dient der Vorschlag nach Anspruch 4.

Mit den Ansprüchen 5 und 6 werden besonders vorteilhafte Betriebsweisen der Ofenanlagen vorgeschlagen.

Nachstehend ist der Gegenstand der Erfindung anhand eines Ausführungsbeispiels beschrieben und in der beiliegenden Zeichnung dargestellt. Diese zeigt in
- Figur 1: in schematischer Seitenansicht eine Ofenanlage mit einem Rollenhubherd-Wärmofen und auf dessen wärmgut-Einlaufseite angeordneten Schneide- und Speichervorrichtungen;
- Figur 2: eine Draufsicht auf die Ofenanlage nach Figur 1; und
- Figur 3: einen Querschnitt durch den Wärmofen der Figur 1, in größerem Maßstab.

In den Figuren 1 und 2 ist eine Ofenanlage dargestellt, die sich hinter eine Stranggießkokille 10 einer nicht dargestellten Stranggießmaschine sowie deren Abzugswalzen 11 mit ins Horizontale verlaufendem Rollgang 12 und einer fliegenden Schneidevorrichtung 13 anschließt. Die Ofenanlage enthält einen Rollenhubherd-Wärmofen 14 und zwei Speicheröfen 15.

Das Rollenhubherdsystem des Wärmofens 14 enthält zwei übereinander angeordnete Rollgänge 16 und 17, deren Förderrollen, wie aus Figur 3 hervorgeht, zu beiden Seiten außerhalb des Ofenraumes 18 gelagert und, von ihren Antriebsvorrichtungen seitlich passend geführt und bewegt, durch öffnungen der beiden Ofenseitenwänden in den Ofenraum 18 einfahrbar und auch wieder aus ihm herausfahrbar sind. Bei unterhalb dieser Förderrollen befindlichem Hubherd 19 ist der obere Rollgang 16 nur in Einlaufrichtung antreibbar, um das vom Strangguß abgetrennte Teilstück als Wärmgutstück 20 (Vorband, Dünnbramme) in den Wärmofen 14 zu transportieren. Die Förderrollen des darunter angeordneten unteren Rollgangs 17 sind dagegen reversibel, also sowohl in der gleichen Umlaufrichtung wie der obere Rollgang 16 als auch in der entgegengesetzten Umlaufrichtung antreibbar. Die Förderrollen beider Rollgänge 16 und 17 sind mit ausreichenden Zwischenräumen genau übereinander angeordnet. Innerhalb dieser Zwischenräume sind in einer pas senden Anzahl die Hubherdbänke 19 in Richtung des Doppelpfeils vertikal bewegbar. Diese Vertikalbewegung der Hubherdbänke 19 erstreckt sich von ihrer untersten Lage unterhalb der Arbeitsebene des unteren Rollgangs 17 bis über die Arbeitsebene des oberen Rollgangs 16 derart, daß die von der Außenseite in den Ofenraum 18 einzuführenden Förderrollen des einen oder anderen Rollgangs 16 oder 17 jeweils unterhalb des aufliegenden Wärmguts 20 in die Zwischenräume der Hubherdbänke 19 ein-und ausfahrbar sind.

Auf der Wärmgut-Einlaufseite des Wärmofens 14 ist in der Arbeitsebene des unteren Rollgangs 17 eine Coil-Wickelvorrichtung 21 angeordnet, die sowohl zum Aufwickeln der bandförmigen Wärmgutstücke 20 zu leicht einspeicherbaren Coils 22 als auch zu deren Abwickeln nach deren Speicherzeit ausgelegt ist, um die Wärmgutstücke 20 erneut als ein gestrecktes Vorband über den unteren Rollgang 17 in den Wärm- und Walzvorgang einführen zu können. Neben der Coil-Wickelvorrichtung 21 sind zu beiden Seiten je ein Speicherofen 15 in der Art eines Haubenofens mit mehreren, die Coils 22 aufnehmenden Kammern auf Gleisen 23 verfahrbar angeordnet.

Die Arbeitsweise der Ofenanlage nach den Figuren 1 bis 3 ist wie folgt:
Über den Rollgang 12 läuft der Strangguß 20 durch die fliegende Schneidevorrichtung 13 in den Wärmofen 14 auf den oberen Rollgang 16 und wird auf ein bestimmtes Vorbandmaß abgetrennt, wonach es durch Antrieb des oberen Rollgangs 16 gänzlich in den Wärmofen 14 einläuft. Sobald es in voller Länge im Ofenraum 18 auf dem oberen Rollgang 16 liegt, wird dessen Förderumlauf gestoppt. Der Hubherd 19 bewegt sich vertikal in die oberste Lage und hebt dabei das Vorband 20 von dem oberen Rollgang 16 ab. Dessen Förderrollen 16 bewegen sich nun seitlich aus dem Ofenraum 18, so daß das Vorband 20 frei nach unten bis über das Arbeitsniveau des unteren Rollgangs 17 abgesenkt werden kann.

Das Vorband 20 wird in dieser Position auf die erforderliche Zieh- oder Walztemperatur gebracht. Hierbei sind rechtzeitig wieder sämtliche Förderrollen des oberen Rollgangs 16 in den Ofenraum 18 eingefahren, um das neue Vorband 20 aufzunehmen.

Auch der untere Rollgang 17 fährt nun von außen mit seinen Förderrollen in den Ofenraum 18 jeweils zwischen die Hubherdbänke 19 ein. Danach fährt der Hubherd 19 langsam nach unten und legt das Vorband 20 sanft auf dem unteren Rollgang 17 ab. Dieser läuft dann bei ungestörtem Walzbetrieb nach vorn an und fördert das korrekt nachgewärmte Vorband 20 zum ersten Gerüst des Walzwerkes. Sobald der Rollgang 17 frei ist, werden seine Förderrollen wieder aus dem Ofenraum 18 ins Freie bewegt, bis das nachfolgende Vorband 20 die gewünschte Temperatur hat.

Bei einer Störung im Walzwerk wird die letztgenannte Förderbewegung des unteren Rollgangs 17 nicht nach vorn in Richtung zum Walzwerk, sondern durch eine Reversierschaltung nach hinten zu dem Coil-Wickler 21 vorgenommen, der aus dem Vorband 20 ein Coil 22 herstellt. Einer der verfahrbaren Haubenöfen 15 fährt mit einer leeren Kammer auf Höhe des Coil-Wicklers 21 zu dessen Aufnahme und Wärmespeicherung. Diese Vorgänge wiederholen sich so lange, bis die Störung im Walzwerk behoben oder aber die im Betrieb befindliche Gießpfanne entleert ist.

Danach, wenn die Störung im Walzwerk behoben ist, werden vorerst die Coils 22 nacheinander wieder zu gestreckten Vorbändern 20 abgewickelt und über den unteren Rollgang 17 erneut in den Wärmofen 14 für meist kurzzeitige Nachwärmung auf den Hubherdbänken 19 positioniert. Bei Erreichen der erforderlichen Weiterverarbeitungstemperatur können die Vorbänder 20 in relativ schneller Folge der Weiterverarbeitung zugeführt werden. Während der letzten Wärmvorgänge wird rechtzeitig das Stranggießen fortgesetzt, so daß es praktisch keine Unterbrechung zu geben braucht.

Bei der Position eines bandförmigen Vormaterials, das sich nicht so gut zum Aufwickeln zu Coils eignet, können selbstverständlich auch die bekannten Speicheröfen mit keramischen Festherden verwendet werden, welche die gestreckten Vorbänder oder Dünnbrammen in ihrer ganzen Länge aufnehmen. Allerdings benötigen diese Speicheröfen erheblich mehr Platz und eine umfangreichere Förderanlage mit einem die Wärmgutstücke längs aus dem Wärmofen transportierbaren Rollgang und integrierte Querschlepper, die sich bis in die Speicheröfen erstrecken.

Derartige Festherd-Speicheröfen sind immobil und können daher auf relativ einfache Weise, beispielsweise mit den Abgasen des Wärmofens, für eine gute Warmhaltung des eingelagerten Wärmguts 20 beheizbar gemacht werden. Bei einer angemessenen Faserisolierung der Speicheröfen ist nur eine schwache Beheizung erforderlich. Für den Wärmguttransport weist jeder Ofenherd vorteilhaft maximal nur vier Querschlepperschlitze auf, und zwar derart, daß sowohl das Einspeichern wie auch das Entleeren der Speicheröfen durch die gleichen Querschlepper erfolgt.

Sieht man lediglich von der andersartigen Speicherung der gestreckt verbleibenden Wärmgutstücke ab, so ist der Ablauf vor und in dem Wärmofen 14 der gleiche, wie er zu den Figuren 1 bis 3 vorbeschrieben wurde. Insofern gleichen sich auch die Arbeitsweisen mit Ausnahme im Fördervorgang zum zeitbegrenzten Einspeichern der Wärmgutstücke.

## Patentansprüche

1. Ofenanlage zum Wärmen bzw. Nachwärmen von bandförmigem Wärmgut (20), z.B. Vorbändern und Dünnbrammen, mit einem Wärmofen (14) und mindestens einem Speicherofen (15) für das Wärmgut (20), wobei der Wärmofen (14) ein Rollen- und Hubherdsystem (16, 17, 19) mit Transportrollen (16, 17) enthält, die außerhalb des Ofenraumes (18) gelagert und durch öffnungen der Ofenseitenwandungen in Zwischenräume der Hubherde (19) ein- und ausfahrbar sind, und mit Hubherden (19), die zwischen den Transportrollen (16, 17) aus ihrer Lage unterhalb von deren Arbeitsebene bis oberhalb von deren Arbeitsebene anhebbar sind,
dadurch gekennzeichnet,
daß die Transportrollen auf zwei übereinander angeordnete Rollgänge (16 und 17) aufgeteilt sind, deren oberer Rollgang (16) in Einlaufrichtung antreibbar ist und das einlaufende Wärmgut (20) aufnimmt, während der untere Rollgang (17) reversibel umlaufend antreibbar ist, in dessen Ebene auf der einen Stirnseite des Wärmofens (14) der Speicherofen (15) sowie Vorrichtungen (15, 21) zum Einspeichern der Wärmgutstücke (20) und auf der anderen Stirnseite des Wärmfofens (14) die Zubringereinrichtungen für die Weiterverarbeitung des Wärmguts (20) angeordnet sind.

2. Ofenanlage nach Anspruch 1,
dadurch gekennzeichnet,
daß die Vorrichtungen zum Einspeichern mindestens eine Coil-Wickelvorrichtung (21) enthalten, mit der das Wärmgut (20) zu Coils (22) aufwickelbar und zurück in gestreckte Wärmgutstücke (20) abwickelbar ist, und daß dieser Coil-Wickelvorrichtung (21) mindestens ein Speicherofen (15) zugeordnet ist, der in eine jeweils erforderliche Übernahme- bzw. Abgabestellung für das jeweilige Coil verfahrbar ist.

3. Ofenanlage nach Anspruch 1,
dadurch gekennzeichnet,
daß die Vorrichtungen zum Einspeichern mindestens einen, die gestreckten Wärmgutstücke (20) aufnehmenden Speicherofen enthalten, der mit dem unteren Rollgang (17) des Wärmofens (14) über einen die Wärmgutstücke (20) längs und quer bewegenden Fördergang verbunden ist.

4. Ofenanlage nach einem der Ansprüche 1 bis 3,
dadurch gekennzeichnet,
daß die Speicherkapazität der Speicheröfen (15) mindestens dem in die Wärmgutstücke (20) umgerechneten Gießpfanneninhalt entspricht.

5. Betriebsweise der Ofenanlage nach den Ansprüchen 1 und 2,
dadurch gekennzeichnet,
daß das Wärmgutstück (20) auf die in den Ofenraum (18) eingefahrenen Förderrollen des oberen Rollgangs (16) gefördert und danach von den angehobenen Hubherden (19) übernommen wird, die nach dem Ausfahren der oberen Förderrollen (16) das Wärmgutstück (20) absenken, welches daraufhin bis auf die erforderliche Temperatur erwärmt wird, wonach es auf die in den Ofenraum (18) eingefahrenen Förderrollen des unteren Rollgangs (17) abgelegt wird, der, je nach Abruf, das Wärmgutstück (20) entweder nach vorn durch den Ofenausgang zur Weiterverarbeitung oder bei deren Störung entgegengesetzt zum Coil-Wickler (21) transportiert zum Aufwickeln und Einspeichern im Speicherofen (15), und daß nach Behebung der Störung das Coil (22) über den Coil-Wickler (21) abgewickelt und erneut in gestreckter Lange über den unteren Rollgang (17) in den Wärmofen (14) eingeführt, auf den Hubherdbänken (19) liegend auf Weiterverarbeitungstemperatur nachgewärmt und dann ausgangsseitig der Weiterverarbeitung zugeführt wird.

6. Betriebsweise nach den Ansprüchen 1 und 3,
dadurch gekennzeichnet,
daß das Wärmgutstück (20) auf die in den Ofenraum eingefahrenen Förderrollen des oberen Rollgangs (16) gefördert und danach von den angehobenen Hubherden (19) übernommen wird, die nach Ausfahren der oberen Förderrollen (16) das Wärmgutstück (20) absenken, welches daraufhin bis auf die erforderliche Temperatur erwärmt wird, wonach es auf die in den Ofenraum (18) eingefahrenen Förderrollen des unteren Rollgangs (17) abgelegt wird, der, je nach Abruf, das Wärmgutstück (20) entweder nach vorn durch den Ofenausgang zur Weiterverarbeitung oder bei deren Störung entgegengesetzt in seiner gestreckten Länge bis auf Höhe des Speicherofens transportiert, wo in den Rollgang eine vom Speicherofen ausgehende Querfördereinrichtung integriert ist, die das Wärmgutstück (20) quer zur Längsrichtung in den Speicherofen einzieht und auf dessen Herdbänke lagert, wonach zur Weiterverarbeitung das Wärmgutstück (20) durch die gleiche Querfördereinrichtung und den unteren Rollgang (17) zurück auf den Hubherd (19) zum Nachwärmen und dann ausgangsseitig dem Weiterverarbeitungsprozeß zugeführt wird.

## Claims

1. Furnace plant to heat and reheat strip, e.g. roughed strips and thin slabs, with one reheating furnace (14) and at least one storage furnace (15) for the strip (20), with the reheating furnace (14) being comprised of one roller and hoisting hearth system (16, 17, 19) and transport rollers (16, 17) located outside the furnace chamber (18) and being retractable and extractable through openings of the oven side walls into intermediate spaces of the hoisting hearths (19), and being equipped with hoisting hearths (19) which can be lifted between the transport rollers (16, 17) from their position beneath of their working level to a point above of their working level, **characterized in that** the transport rollers are split-up to two roller tables situated one above the other (16 and 17), the upper roller table of which (16) can be driven in inflow direction to take-up the inflowing strip (20) while the lower roller table (17) can be driven in rotary direction, and at the level of which the storage furnace (15) as well as devices (15, 21) for storage of strip units (20) are located on the one front end side of the reheating furnace while the feeder devices for further processing of the strip (20) are located on the other front end side of the reheating furnace (14).

2. Furnace plant according to Claim #1, **characterized in that** the devices for storing at least contain one coil winding device (21) by which the strip (20) can be wound-up to coils (22) and be wound-back into flat strips (20), and in that at least one storage furnace (15) is allocated to this coil winding device, with said storage device being movable each in a take-over and give-off position for the respective coil.

3. Furnace plant according to Claim #1, **characterized in that** the devices for storing at least contain one storage furnace taking-up the flat strips (20), with said storage furnace being connected with the lower roller table (17) of reheating furnace (14) via a conveyor moving the strips (20) in longitudinal and transverse direction.

4. Furnace plant as claimed in any of the claims 1 to 3, **characterized in that** the storage capacity of said storage furnace (15) at least corresponds to the contents of the casting ladle converted into strips (20).

5. Operation mode of the furnace plant as claimed in any of the claims 1 and 2, **characterized in that** the strip (20) is conveyed onto the conveyor rollers of the upper roller table (16) moved into the furnace chamber (18) and is subsequently taken over by the lifted hoisting hearths (19) which lower the strip (20) after extraction of the upper conveyor rollers (16), said strip being warmed-up thereupon to the required temperature and afterwards being deposited on the conveyor rollers of the lower roller table (17) moved into the furnace chamber (18), with said roller table, depending on call, transporting the strip (20) either forward through the furnace exit for further processing or, in case of interferences in said further processing, transporting it opposite to the coil winder (21) for winding-up and storing in said storage furnace (15), and in that said coil (22) is wound-up after remedy of said interferences via the coil winder (21) and again introduced in flat length via the lower roller table (17) into the reheating furnace (14), said strip being reheated to the temperature required for further processing whilst lying on the hoisting hearth banks (19), and with said strip being passed through the furnace exit for further processing.

6. Operating mode as claimed in any of the claims 1 to 3, **characterized in that** said strip (20) is conveyed onto the conveyor rollers of the upper roller table (16) moved into the furnace chamber (18) and subsequently taken over by the lifted hoisting hearths (19) which lower the strip (20) after extraction of the upper conveyor rollers (16), said strip being warmed-up thereupon to the required temperature and afterwards being deposited on the conveyor rollers of the lower roller table (17) moved into the furnace chamber (18), with said roller table, depending on call, transporting the strip (20) either forward through the furnace exit for further processing or, in case of interferences in said further processing, transporting it in its flat length in opposite direction up to the elevation of the storage furnace where a transverse conveying device branching-off from the storage furnace is integrated in the roller table, with said transverse conveying device pulling the strip (20) transversely to the longitudinal direction into the storage furnace and depositing it on its hearth banks, with said strip (20) being passed subsequently through the same transverse conveying device and through the lower roller table (17) back onto the hoisting hearth (19) for reheating and then being passed on through the furnace exit for further processing.

## Revendications

1. Installation avec four pour chauffer et réchauffer des feuillards (20) par exemple des feuillards ébauchés ou des brames minces avec un four pour réchauffer (14) et au moins un four à accumulation (15) pour les feuillards (20), le four pour réchauffer (14) contenant un système de rouleaux et de soles de levage ( 16, 17, 19) avec rouleaux de transport (16, 17) qui sont logés à l'extérieur du foyer du four (18) et peuvent être rentrés et sortis dans des espaces intermédiaires des soles de levage (19) par des ouvertures aménagées dans les parois latérales du four et avec des soles de levage (19) qui peuvent être soulevées entre les rouleaux de transport (16, 17) de leur position au-dessous de leur surface de travail jusqu'au-dessus de leur surface de travail
caractérisée par le fait
que les rouleaux de transport sont répartis sur deux trains à rouleaux (16, 17) ordonnés l'un au-dessus de l'autre et dont le train supérieur (16) peut être commandé dans le sens d'admission et prend les feuillards (20) qui sont admis tandis que le train inférieur (17) est à commande réversible dans le plan duquel sur l'une des faces avant du four à réchauffer (14) sont ordonnés le four à accumulation (15) ainsi que les dispositifs (15, 21) pour l'emmaganisage des feuillards (20) et de l'autre côté du four à réchauffer (14) les dispositifs d'admission pour le traitement ultérieur des feuillards (20).

2. Installation avec four selon la revendication 1
caractérisée par le fait
que les dispositifs d'emmagasinage comprennent au moins un dispositif de bobinage (21) au moyen duquel le matériau à feuillards (20) peut être embobiné en bobines (22) et débobiné sous formes de feuillards allongés (20) et qu'au moins un four à accumulation (15) qui peut être amené respectivement dans une position de prise et dans une position de sortie pour la bobine respective est affecté à ce dispositif de bobinage (21).

3. Installation avec four selon la revendication 1
caractérisée par le fait
que les dispositifs d'emmagasinage comprennent au moins un four à accumulation prenant les feuillards allongés (20) et relié au train de rouleaux inférieur (17) du four à chauffer (14) via un train de transport déplaçant les feuillards (20) en sens longitudinal et en sens transversal.

4. Installation avec four selon l'une des revendications 1 à 3
caractérisée par le fait
que la capacité d'accumulation des fours à accumulation (15) correspond au moins au contenu de la poche de coulée converti dans les feuillards (20).

5. Mode de fonctionnement de l'installation avec four selon les revendications 1 et 2
caractérisé par le fait
que les feuillards (20) sont envoyés sur les rouleaux de transport du train de rouleaux supérieur (16) lesquels ont été amenés dans le foyer du four (18) et pris ensuite par les soles de levage soulevées; lorsque les rouleaux de transport supérieurs (16) sont sortis, ceux-ci baissent les feuillards (20) qui sont alors réchauffés à la température nécessaire pour être ensuite posés sur les rouleaux de transport inférieurs du train de rouleaux (17) qui ont été amenés dans le foyer du four (18), le train de rouleaux transportant les feuillards, selon les besoins, soit vers l'avant par la sortie du four en vue du traitement ultérieur soit, en cas de panne, dans le sens contraire vers la bobineuse (21) pour l'embobinage et l'emmagasinage dans le four à accumulation (15) et que la bobine (22) après l'élimination de la panne est débobinée par la bobineuse (21), réintroduite en bande allongée dans le four à chauffer (14) via le train de rouleaux inférieur (17) et étendue sur les bancs de la sole de levage pour être réchauffée à la température nécessaire au traitement d'où est elle envoyée par la sortie à l'installation de traitement.

6. Mode de fonctionnement selon les revendications 1 et 3
caractérisé par le fait
que les feuillards (20)sont envoyés sur les rouleaux de transport du train de rouleaux supérieurs (16) amenés dans le foyer du four et pris ensuite par les soles de levage soulevées (19) qui, lorsque les rouleaux de transport supérieurs (16) sont sortis baissent les feuillards (20) qui sont alors réchauffés à la température nécessaire pour être posés ensuite sur les rouleaux de transport du train à rouleaux inférieur (17) entrés dans le foyer du four, le train de rouleaux transportant les feuillards (20), selon les besoins, soit vers la sortie du four en vue du traitement soit, en cas de panne, dans le sens opposé en bande allongée jusqu'à la hauteur du four à accumulation où un dispositif de transport transversal partant du four à accumulation est intégré dans le train de rouleaux, ce dispositif tirant les feuillards (20) transversalement au sens longitudinal dans le four d'accumulation et le posant sur les bancs de la sole d'où les feuillards (20) sont renvoyés en vue du traitement ultérieur va le même dispositif de tansport transversal et le train de rouleaux inférieur (17) sur la sole de levage (19) pour être réchauffés et introduits dans le process de traitement.
